# EUROPÄISCHE PATENTSCHRIFT

(11) **EP 3 885 501 B1**
(45) Veröffentlichungstag und Bekanntmachung des Hinweises auf die Patenterteilung: **27.09.2023**
(21) Anmeldenummer: 21160383.2
(22) Anmeldetag: 03.03.2021
(51) Int. Cl.: E03D 5/10

(54) **SANITÄREINRICHTUNG**
SANITARY DEVICE
DISPOSITIF SANITAIRE

(30) Priorität: 25.03.2020 DE 102020108234
(43) Veröffentlichungstag der Anmeldung: 29.09.2021
(73) Patentinhaber: Duravit Aktiengesellschaft, 78132 Hornberg (DE)
(72) Erfinder: Wülker, Franziska Sophie, 77793 Gutach (DE)
(74) Vertreter: Lindner Blaumeier Patent- und Rechtsanwälte

(56) Entgegenhaltungen:
- US-B1- 6 250 601
- US-B2- 10 430 737

## Beschreibung

Die Erfindung betrifft eine Sanitäreinrichtung gemäß dem Oberbegriff von Anspruch 1, umfassend einen Sanitärgegenstand in Form eines WCs sowie eine Spülvorrichtung und über eine Steuerungseinrichtung mit wenigstens einer zugeordneten Sensoreinrichtung, wobei die Spülvorrichtung über die Steuerungseinrichtung zum automatischen Spülen in Abhängigkeit wenigstens einer Sensorinformation ansteuerbar ist. Moderne Sanitäreinrichtungen sehen zunehmend Mittel zur automatischen Spülung vor, das heißt, dass der Benutzer nicht mehr selber spülen muss, sondern dies automatisch über eine Steuerungseinrichtung und eine hierüber ansteuerbare Spülvorrichtung erfolgt. Vorgesehen ist eine der Steuerungseinrichtung zugeordnete Sensoreinrichtung, die eine Sensorinformation erfasst, basierend auf welcher seitens der Steuerungseinrichtung ermittelt werden kann, ob ein Spülvorgang zu starten ist, und, wenn nicht nur mit einer Spülmenge gespült wird, auch zu ermitteln, ob beispielsweise mit einer kleinen oder großen Spülwassermenge gespült werden muss. Eine solche Sensoreinrichtung ermöglicht üblicherweise nur eine zeitbasierte Steuerung, das heißt, dass über die Sensoreinrichtung erfasst wird, wie lange eine Person beispielsweise auf dem WC sitzt, oder eine positionsbezogene Spülung erfolgt, indem geprüft wird, ob der Benutzer sitzt oder steht, also je nach Aufenthaltsbereich. Für die zeitbasierte Steuerung kann beispielsweise in einem WC-Sitz ein Sensor, beispielsweise ein kapazitiver Sensor, integriert sein, über den erfasst werden kann, wenn der Benutzer auf dem Sitz Platz genommen hat und wenn er wieder aufsteht. Für eine Positions- oder Aufenthaltsbereich bezogene Steuerung kann beispielsweise ein Näherungssensor verwendet werden, der erfasst, wie nahe ein Benutzer zum WC steht.

Hierüber lässt sich zwar grundsätzlich erfassen, dass eine Nutzung erfolgt, eine differenziertere Unterscheidung der möglichen Nutzungsarten (Miktion im Stehen, Miktion im Sitzen oder Defäkation) ist hierdurch nicht möglich. Es kann damit folglich oft zu Fehlentscheidungen kommen, beispielsweise dann, wenn der Benutzer länger sitzt als nötig, beispielsweise weil er liest, wenngleich er nur uriniert hat. Ist in dem Fall eine Spülung mit unterschiedlich großen Spülwassermengen vorgesehen, so wird aufgrund der langen Sitzdauer davon ausgegangen, dass mit großer Wassermenge zu spülen ist. Darüber hinaus lässt ein System, das prüft, ob der Benutzer sitzt, ein automatisches Spülen dann nicht zu, wenn der Benutzer im Stehen uriniert.

Alternativ zu diesen Systemen ist es auch bekannt, direkt zu ermitteln, was in den WC-Beckenbereich gelangt, beispielsweise über eine optische Bilderkennung, mittels Ultraschall über ein verändertes Reflektionsverhalten, wenn sich etwas im WC-Becken befindet (per time of flight) oder durch eine Änderung der elektrischen Leitfähigkeit des im WC-Becken stehenden Wassers durch Zuspülung der Elektrolyte im Urin. Hierüber kann zwar eine genauere Information über das, was tatsächlich in das WC-Becken gelangt ist, erhalten werden, als bei der indirekten Ermittlung wie einleitend beschrieben, so dass eine bedarfsgerechtere Spülwassermengenbemessung möglich ist. Nachteilig ist hier jedoch der hohe Aufwand im Hinblick auf die zu verwendende Sensorik, die, da im Schüsselbereich angeordnet, natürlich entsprechend gekapselt sein muss, wie auch eine entsprechende Reinigbarkeit möglich sein muss. Darüber hinaus ist ein solches System nicht universell einsetzbar, da es, weil im Beckenbereich verbaut, für jedes WC-Design separat auszulegen ist. Schließlich kann auch eine Bilderkennung des Beckeninhalts eine Beeinträchtigung der Privatsphäre des Benutzers darstellen.

Aus US 6 250 601 B ist eine Sanitäreinrichtung mit einem Sanitärgegenstand in Form eines WCs mit einer über eine Steuerungseinrichtung ansteuerbaren Spülvorrichtung bekannt. Der Steuerungseinrichtung ist eine Sensoreinrichtung zugeordnet.

Der Erfindung liegt damit das Problem zugrunde, eine demgegenüber verbesserte Sanitäreinrichtung anzugeben, die eine bedarfsgerechte Bemessung der Spülwassermenge ermöglicht.

Zur Lösung dieses Problems ist bei einer Sanitäreinrichtung der eingangs genannten Art erfindungsgemäß vorgesehen, dass die Steuerungseinrichtung zur Ermittlung der Position eines Benutzers oder eines Körperteils des Benutzers relativ zum WC über die Zeit anhand der Sensorinformationen und zur Ansteuerung der Spülvorrichtung mit variierbarer Spülwassermenge in Abhängigkeit des ermittelten zeitlichen Positionsverlaufs eingerichtet ist.

Bei der erfindungsgemäßen Sanitäreinrichtung werden über die Zeit laufend Sensorinformationen, die die Position des Benutzers oder eines Körperteils des Benutzers (z. B. Oberkörper bzw. Rücken, Kopf bzw. Hinterkopf) relativ zum WC angeben, also entsprechende Positionsdaten aufgenommen. Hieraus ergibt sich demzufolge ein zeitlicher Positionsdatenverlauf, das heißt, dass anhand dieser Sensorinformationen respektive Positionsdaten ein Bewegungsmuster des Benutzers erstellt wird, während er das WC nutzt. Dieses ermittelte Bewegungsmuster ist in der Regel typisch für die Art der Nutzung, das heißt, dass ausgehend von dem ermittelten Positionsverlauf respektive Bewegungsmuster darauf geschlossen werden kann, ob der Benutzer nur uriniert hat, oder auch defäkiert hat.

Dem liegt die Überlegung zugrunde, dass, egal ob der Benutzer sitzt oder steht, in jedem Fall folgende Vorgänge während der WC-Benutzung auftreten: Annähern, Verweilen auf oder vor dem WC, Entfernen vom WC. Weiterhin ist eine Bewegung des Benutzers festzustellen, während er auf dem WC sitzt, und zwar insbesondere dann, wenn er zur Entnahme des Toilettenpapiers greift oder dieses benutzt. Das heißt, dass eine Reihe von differenzierten Bewegungen beginnend mit dem Annähern bis schließlich zum Entfernen vom WC gegeben sind.

Erfindungsgemäß wird nun wie beschrieben kontinuierlich die Position des Benutzers oder des Körperteils des Benutzers, beispielsweise des Oberkörpers, relativ zum WC ermittelt, das heißt, dass die Sensorinformationen entsprechende Positionsdaten liefern, die über die Zeit aufgenommen werden, beginnend mit dem Annähern bis zum Entfernen. Diese chronologischen Daten ergeben demzufolge ein Bewegungsmuster oder einen Bewegungsablauf, der seitens der Steuerungseinrichtung analysiert wird, um ein entsprechend typisches Bewegungsmuster für eine bestimmte Benutzungsart zu ermitteln, um sodann anhand dieser Bewegungscharakteristik respektive der ermittelten Benutzungsart die Spülmenge entsprechend einzustellen respektive zu wählen.

Typische Bewegungsmuster sind z. B.:
- Der Benutzer geht auf das WC zu.
- Bei einer Miktion im Stehen bleibt der Benutzer vor dem WC stehen, er nähert sich beispielsweise der in einer WC-seitigen Rückwand verbauten Sensoreinrichtung nur mittelnah.
- Bei einer Miktion im Sitzen oder einer Defäkation sitzt der Benutzer auf dem WC, kommt also der beispielsweise rückwandseitig verbauten Sensoreinrichtung nahe.
- Das Sitzen kann entweder vorgebeugt erfolgen oder aufrecht, wie der Benutzer auch während einer längeren Sitzdauer häufig seine Oberkörperposition verändert.
- Benutzt der Benutzer Toilettenpapier, so ergibt sich ein unruhiges Sitzverhalten, da der Nutzer den Oberkörper einerseits zur Seite neigt oder dreht, um das Toilettenpapier zu greifen, und er seine Sitzposition ein weiteres Mal deutlich ändert, wenn er sich mit dem Toilettenpapier reinigt. Darüber hinaus ist über die Dauer dieser unsteten Bewegung erkennbar, ob der Benutzer wenig oder viel Toilettenpapier benutzt.
- Die Sitzdauer ist in der Regel unterschiedlich lang, bei reiner Miktion sitzt die Person deutlich kürzer als im Falle einer Defäkation. Ein unnötig langes Sitzen kann wiederum beispielsweise dadurch erkannt werden, dass die Dauer der Toilettenpapiernutzung nur relativ kurz ist, so dass hieraus wiederum auf eine Miktion geschlossen werden kann.
- Grundsätzlich ist im Falle einer Defäkation und der damit verbundenen, üblicherweise längeren Benutzungsdauer tendenziell ein insgesamt unruhigeres Bewegungsmuster als bei einer nur kürzeren Miktion gegeben.
- Der Benutzer entfernt sich vom WC.

Allein anhand dieser nicht abschließenden Aufzählung unterschiedlicher Bewegungsabläufe innerhalb der WC-Benutzung ist erkennbar, dass anhand des ermittelbaren Bewegungsmusters relativ detailliert darauf geschlossen werden kann, welcher Art nun die Nutzung war, und ob in das Becken nur Urin, Urin und Toilettenpapier, oder Fäzes und Toilettenpapier gelangt ist. Aufgrund der Möglichkeit zur detaillierten Differenzierung der jeweiligen Nutzungsart kann dann aber auch seitens der Steuerungseinrichtung plausibel entschieden werden, ob nur kurz bzw. mit wenig Spülwasser zu spülen ist, weil nur uriniert wurde, oder etwas länger bzw. mit etwas mehr Spülwasser, weil uriniert wurde und gleichzeitig Toilettenpapier benutzt wurde, oder lange und mit hoher Spülwassermenge, weil eine Defäkation mit Toilettenpapiernutzung stattgefunden hat.

Das heißt, dass trotz Verwendung einer indirekten Erfassung der Position des Nutzers oder eines Körperteils des Benutzers, beispielsweise des Oberkörpers oder Kopfes eine relativ genaue Bestimmung der Nutzungsart und des Schüsselinhalts möglich ist, so dass eine entsprechend korrekte Spülwasserbemessung möglich ist.

Die erfindungsgemäße Sanitäreinrichtung ermöglicht eine Variation der Spülwassermenge in Abhängigkeit der ermittelten Nutzungsart. Dabei kann das WC entweder mit wenigstens zwei definierten, jedoch unterschiedlich großen Spülwassermenge gespült werden. Das heißt, dass mit einer kleinen und einer großen Spülwassermenge gespült werden kann. Mit wenig Spülwasser wird nur gespült, wenn erfasst wurde, dass nur uriniert wurde, gegebenenfalls auch mit Toilettenpapier. Mit viel Spülwasser wird gespült, wenn eine Defäkation stattfand. Denkbar ist es aber beispielsweise auch, mit drei unterschiedlichen Spülwassermengen zu spülen, nämlich einer geringen Spülwassermenge, wenn nur uriniert wurde, einer etwas größeren Spülwassermenge, wenn uriniert und Toilettenpapier benutzt wurde, und einer großen Spülwassermenge, wenn defäkiert und Toilettenpapier verwendet wurde.

Alternativ zu der Spülung mit definierten Spülwassermengen ist es natürlich auch denkbar, dass die Steuerungseinrichtung die gewählte Spülwassermenge variabel wählen kann zwischen einer minimalen und einer maximalen Spülwassermenge. Denn anhand der Vielzahl der aus dem Bewegungsmuster ableitbaren Informationen kann es durchaus auch möglich sein, die Spülwassermenge auf unterschiedliche Weise auszulegen.

In Weiterbildung der Erfindung kann vorgesehen sein, dass die Steuerungseinrichtung zum Vergleich der über die Zeit ermittelten Positionsinformationen mit nutzungsspezifischen Referenzinformationen eingerichtet ist. Das heißt, dass letztlich das aus den Positionsinformationen respektive den Positionsdaten ermittelte Bewegungsmuster mit Referenzbewegungsmustern verglichen wird, um aus diesem Vergleich auf die dem ermittelten Bewegungsmuster zugeordneten Nutzungsart zu schließen. Jedem Referenzbewegungsmuster ist eine bestimmte Nutzungsart zugeordnet, der wiederum eine bestimmte zu wählende Spülwassermenge zugeordnet ist. In Abhängigkeit des Vergleichs und des sich als beste Übereinstimmung mit dem ermittelten Bewegungsmuster ergebenden Referenzbewegungsmuster wird dann die entsprechende Spülwassermenge bemessen. Diese Referenzinformationen respektive Referenzbewegungsmuster sind zu einer Vielzahl von üblichen Bewegungsvorgängen, beginnend vom Annähern bis zum Entfernen, für unterschiedliche Nutzungsarten aufgenommen und steuerungseinrichtungsseitig abgelegt, beispielsweise in einer Look-up-Tabelle oder ähnlichem. Dabei ist die Steuerungseinrichtung auch in der Lage, unter Verwendung geeigneter Auswertealgorithmen sich wiederholende Bewegungen wie beispielsweise ein mehrfaches Entnehmen und Nutzen von Toilettenpapier zu erkennen und ein Bewegungsmuster einem Referenzmuster zuzuordnen, auch wenn beide beispielsweise resultierend aus der Häufigkeit der Toilettenpapierentnahme und - nutzung über die Zeit auseinanderfallen. Das heißt, dass der entsprechende Auswertealgorithmus insoweit in der Lage ist, Korrelationen zwischen dem Bewegungsmuster und dem Referenzmuster zu erkennen, auch wenn sich die Muster in dem konkreten Verlauf über die Zeit etwas unterscheiden. Der Algorithmus kann z. B. ein neuronales Netz sein oder ähnliches.

Die Erfassung der Nutzungsart hängt wie beschrieben von einer kontinuierlichen Erfassung der Position des Benutzers selbst oder eines Körperteils wie beispielsweise seines Oberkörpers relativ zum positionsfesten WC ab. Hierzu dient wie beschrieben die Sensoreinrichtung. Bei dieser handelt es sich bevorzugt um einen positionsfesten Abstandssensor, über den der Abstand des Benutzers oder des Körperteils als Sensorinformation ermittelbar ist und der mit der Steuerungseinrichtung kommuniziert. Dieser positionsfeste Abstandssensor ermittelt also kontinuierlich beginnend mit der Annäherung der Person an das WC ab einem bestimmten Mindestabstand die Position des Benutzers relativ zum ebenfalls positionsfesten WC. Hierüber kann dann zwangsläufig genau erfasst werden, ob die Person während der Benutzung nur vor dem WC steht und sich dann wieder entfernt, ob sie sitzt, ob sich der Oberkörper verdreht oder verkippt oder sonst wie bewegt, und die Person dann wieder aufsteht und sich entfernt. Denn damit sind kontinuierliche Positionsänderungen verbunden, die sich einer entsprechenden Variation der Positionsinformationsdaten und damit des Bewegungsmusters respektive des Verlaufs der Bewegungskurve, die über die einzelnen Positionsinformationen respektive Daten interpoliert werden kann, zeigen. Die Sensoreinrichtung, also insbesondere der Abstandssensor, kann in unterschiedlicher Position relativ zum WC angeordnet sein. Er kann seitlich davon angeordnet sein, beispielsweise an einer Seitenwand, die benachbart zum WC verläuft. Er kann, bevorzugt, hinter dem WC angeordnet sein, und dort bevorzugt in einer Rückwand, an der das WC angeordnet ist. Schließlich kann die Sensoreinrichtung auch oberhalb des WCs angeordnet sein, also beispielsweise an der Decke.

Ist die Sensoreinrichtung und insbesondere der Abstandssensor an einer WCnahen Wand angeordnet, so befindet er sich bevorzugt an einer Rückwand, wo er entweder direkt wandseitig verbaut sein kann, oder an einer rückwandseitig angeordneten manuellen Spülbetätigungseinrichtung respektive deren Betätigungsplatte.

Das heißt, dass insgesamt unterschiedliche lokale Anordnungsmöglichkeiten für die Sensoreinrichtung und insbesondere den Abstandssensor gegeben sind.

Bevorzugt wird ein rückwandseitiger Verbau, sowie insbesondere eine Anordnung der Sensoreinrichtung respektive des Abstandssensors derart, dass der Sensor für den Benutzer nicht unmittelbar sichtbar ist bzw. als ein solcher erkennbar ist.

Die Sensoreinrichtung, und insbesondere der Abstandssensor selbst, kann ein Infrarotsensor, ein Ultraschallsensor, ein Radarsensor, ein Wärmestrahlungssensor wie ein passiver Infrarotsensor oder ein Thermopile-Element, oder ein kapazitiver Sensor sein. Im Falle der Verwendung eines Infrarot-, Ultraschall- oder Radarsensors kann die Positionserfassung beispielsweise über eine Time-of-Flight-Messung oder durch Triangulation oder auch intensitätsbasiert erfolgen. Das heißt, dass unterschiedliche Sensoreinrichtungen verwendet werden können, wobei die Aufzählung nicht abschließend ist.

Weiterhin kann es zweckmäßig sein, wenigstens eine weitere Sensoreinrichtung in Form eines an oder in einem WC-Sitz oder am WC selbst angeordneten kapazitiven Sensors vorzusehen. Diese weitere Sensoreinrichtung stellt letztlich einen Näherungssensor dar, der eine Erfassung der Person ermöglicht, wenn sie sehr nahe am WC steht bzw. sitzt. Diese zusätzliche Sensoreinrichtung kann eine zusätzliche Sensorinformation liefern, die gegebenenfalls als Redundanz zur über dem Abstandssensor gelieferten Sensorinformation dienen kann.

Darüber hinaus kann über die Sensoreinrichtung oder die weitere Sensoreinrichtung in Form des Näherungssensors auch erfasst werden, ob der Benutzer nach Beendigung der Toilettennutzung noch relativ nahe am WC ist, wenn er sich langsam vom WC wegbewegt. Wenn der Benutzer noch zu nahe am WC steht, sollte eine Benutzung unterbleiben. Das heißt, wenn der Benutzer noch unterhalb eines definierten Schwellwerts nahe am WC steht, kann aufgrund dieser weiteren Sensorinformation der automatische Spülvorgang noch ausgesetzt werden, bis er sich weit genug entfernt hat.

Moderne Sanitäreinrichtungen verfügen des Weiteren mitunter über eine WC-seitige, über die Steuerungseinrichtung oder eine weitere Steuerungseinrichtung steuerbare Duscheinrichtung, die eine Reinigung eines Körperteils des Benutzers mit Wasser nach der Benutzung ermöglicht. Diese Duscheinrichtung kann vom Benutzer durch Betätigung eines Betätigungselements angesteuert werden. Erfindungsgemäß kann nun die Steuerung der Spülwassermenge unter Berücksichtigung des grundsätzlichen Betriebs, der Art des Betriebs oder der Dauer des Betriebs der Duscheinrichtung erfolgen. Das heißt, dass der Umstand, dass die Duscheinrichtung benutzt wird, in die Ermittlung der benötigten Spülwassermenge eingeht. Hierbei kann auf einfachste Weise nur berücksichtigt werden, ob die Duscheinrichtung grundsätzlich betrieben wird, oder nicht. Weitergehend kann aber auch die Art des Betriebs der Duscheinrichtung berücksichtigt werden, also ob sie als Analdusche oder als Vaginaldusche benutzt wird. Im Falle der Nutzung als Analdusche ist von einer Defäkation auszugehen, wird nur die Vaginaldusche genutzt so wird nur von einer Miktion auszugehen sein. Schließlich kann aber auch die Dauer des Betriebs der Duscheinrichtung berücksichtigt werden, da im Falle einer Defäkation länger gespült wird als bei einer Miktion.

Schließlich kann erfindungsgemäß vorgesehen sein, dass die automatische Spülung bei Erfassung eines für eine Benutzung des WCs untypischen Positionsverlaufs seitens der Steuerungseinrichtung sperrbar ist. Wenn das WC gereinigt wird, erfolgt ebenfalls eine Annäherung und eine Entfernung vom WC. Das Bewegungsmuster unterscheidet sich jedoch deutlich vom typischen Bewegungsmuster eines Toilettengangs. Ermittelt die Steuerungseinrichtung nun einen derartigen untypischen Positionsverlauf bzw. ein untypisches Bewegungsmuster, so wird der automatische Spülvorgang grundsätzlich gesperrt, da dann sicher ist, dass keine reguläre Toilettennutzung gegeben ist.

Weitere Vorteile und Einzelheiten der vorliegenden Erfindung ergeben sich aus den im Folgenden beschriebenen Ausführungsbeispielen sowie anhand der Zeichnungen. Dabei zeigen:
- Fig. 1: eine Prinzipdarstellung in drei unterschiedlichen Teilbildern, die den Bewegungsablauf während einer stehenden Miktion zeigen,
- Fig. 2: eine Prinzipdarstellung in fünf unterschiedlichen Teilbildern, die den Bewegungsablauf während einer Miktion mit Toilettenpapiernutzung oder einer Defäkation mit Toilettenpapiernutzung zeigen,
- Fig. 3: ein Diagramm zur Darstellung des Positionsdatenverlaufs und damit des Bewegungsmusters für eine Miktion im Stehen,
- Fig. 4: ein Diagramm zur Darstellung des Positionsdatenverlaufs bzw. des Bewegungsmusters für eine Miktion im Sitzen mit Toilettenpapiernutzung,
- Fig. 5: ein Diagramm zur Darstellung des Positionsdatenverlaufs respektive Bewegungsmusters für eine Defäkation mit Toilettenpapiernutzung,
- Fig. 6: eine Prinzipdarstellung einer Sanitäreinrichtung einer ersten Ausführungsform,
- Fig. 7: eine Prinzipdarstellung einer Sanitäreinrichtung einer zweiten Ausführungsform, und
- Fig. 8: eine Prinzipdarstellung einer Sanitäreinrichtung einer dritten Ausführungsform.

Fig. 1 zeigt in Form dreier Teilbilder a), b) und c) den Bewegungsablauf einer Person 1 während der Annäherung an eine erfindungsgemäße Sanitäreinrichtung 2 (Teilbild a)), der Benutzung der Sanitäreinrichtung 2 (Teilbild b)) und der Entfernung von der Sanitäreinrichtung 2 (Teilbild c)). Im Teilbild a) nähert sich die Person der Sanitäreinrichtung 2 umfassend ein WC 3. Die Sanitäreinrichtung 2 wird im Detail noch nachfolgend unter Bezugnahme auf die entsprechenden Zeichnungen näher beschrieben. In jedem Fall umfasst die Sanitäreinrichtung 2 eine Sensoreinrichtung 4 mit einem positionsfesten Abstandssensor, mit einer zugeordneten Steuerungseinrichtung, wobei über den Abstandssensor der Abstand der Person 1 zum WC 3 laufend erfasst wird, ab einer bestimmten Abstandsschwelle beginnend. Die Sensoreinrichtung bzw. der Abstandssensor ist an einer Rückwand des WCs 3 bzw. an einer dort verbauten, ein manuelles Spülen erlaubenden Betätigungsplatte angeordnet. Sie ist so angeordnet, dass sie den Rücken oder den Hinterkopf der Person 1 im Sitzen erfasst, damit aber auch, wenn die Person 1 steht.

Die Person 1 nähert sich also dem WC 3, wie im Teilbild c) gezeigt, was zu einer laufenden Positionsänderung relativ zum WC 3 und damit zum Abstandssensor führt. Mit erreichen der gewünschten Position bleibt die Person 1 vor dem WC 3 stehen und uriniert im Stehen, siehe Teilbild b). Während dieser Zeit bleibt die Position der Person 1 relativ zum WC 3 nahezu konstant, was ebenfalls über den Abstandssensor erfasst wird.

Nach Beendigung der Benutzung entfernt sich die Person 1 wieder vom WC 3, wie in Teilbild c) gezeigt. Auch diese Bewegung führt wiederum zu einer Positionsänderung, was über den Abstandssensor erfasst wird.

Während Fig. 1 ein Bewegungsbeispiel für eine stehende Miktion zeigt, zeigt Fig. 2 in fünf Teilbildern 5a) - e) ein Bewegungsbeispiel für entweder eine Miktion im Sitzen oder für eine Defäkation, wobei sich die Bewegungsmuster beider unterschiedlicher Nutzungsarten teilweise überlappen.

Im Teilbild a) nähert sich wiederum die Person 1 der Sanitäreinrichtung 2 bzw. dem WC 3, was wiederum über die Sensoreinrichtung 4 in Form des Abstandssensors erfasst wird.

Mit Erreichen einer Endposition wird sich die Person 1 umdrehen und hinsetzen, wie im Teilbild b) gezeigt. Wenn die Person 1 nur uriniert, so wird sie kurzzeitig auf dem WC 3 sitzen, ihre Position wird sich dabei nicht wesentlich ändern. Üblicherweise sitzt eine Person auf dem WC entweder leicht vorgebeugt oder mehr oder weniger aufrecht, wobei diese Position während der relativ kurzdauernden Miktion weitgehend beibehalten wird.

Defäktiert die Person 1 jedoch, so wird sie positionsgemäß Teilbild b) für längere Zeit beibehalten. Während dieser Zeit kann es zu häufigeren Positionswechseln kommen, das heißt, der Oberkörper wird mitunter häufiger nach vorne gebeugt oder aufgerichtet. Mitunter verbringt die Person auch ihre Zeit damit, während der Toilettennutzung zu lesen. Dabei kann dieses Lesen aber auch während einer Miktion erfolgen, was den Nutzungsvorgang verlängert.

Hat die Person die Miktion oder Defäkation beendet, so greift sie im gezeigten Beispielsfall gemäß Teilbild c) nach Toilettenpapier 20, um sich zu reinigen, wobei der Reinigungsvorgang im Teilbild d) gezeigt ist. Im Falle einer Miktion wird dieser Reinigungsvorgang gemäß c) und d) üblicherweise nur einmal erfolgen, nach einer Defäkation des Öfteren, das heißt, dass sich die Vorgänge gemäß der Teilbilder c) und d) mehrfach wiederholen.

Nach Beendigung des Reinigungsvorgangs steht die Person 1 wieder auf und entfernt sich vom WC 3, wie in Teilbild e) wiederum dargestellt ist.

Wiederum werden all diese Bewegungsvorgänge über den Abstandssensor erfasst. Der Abstand der Person 1 zum WC 3 verringert sich bei der Annäherung, bis sie die Endposition erreicht hat und Platz genommen hat. Wird angenommen, dass die Person, von der im Sitzen je nach Körpergröße die Position des Kopfes bzw. des Oberkörpers relativ zum WC über den Abstandssensor erfasst wird, ihre Position während der Benutzung beibehält, so wird während des Nutzungsvorgangs gemäß Teilbild b) die Position kaum verändert. Wird jedoch angenommen, dass die Person sich häufiger nach vorne beugt und sich wieder aufrichtet, so kommt es bei einer Erfassung der Kopfposition wiederum zur entsprechenden Positionsveränderungen, was wiederum über die aufgenommenen Positionsdaten im Verlauf erfasst wird.

Das Aufnehmen des Toilettenpapiers setzt wiederum eine Positionsänderung voraus, die Person wird sich mit dem Oberkörper zur Seite neigen und gegebenenfalls auch etwas nach vorne beugen, um das Toilettenpapier zu greifen. Auch diese Bewegung kann über den rückwandseitig verbauten Abstandssensor werden.

Eben solches gilt auch für den Reinigungsvorgang gemäß Teilbild d), wozu sich die Person mit dem Oberkörper nach hinten in Richtung der Rückwand neigt, wie gezeigt. Der Abstand zum rückwandseitigen Abstandssensor ändert sich erneut, was wiederum über die erfassten Positionsdaten abgebildet wird.

Erfolgen die Handlungen gemäß c) und d) mehrfach, so ergeben sich über eine bestimmte Zeit sich wiederholende Positionsverläufe.

Steht nun die Person auf und entfernt sie sich, so nimmt der Abstand zwangsläufig wieder zu, was ebenfalls über entsprechende Positionsdaten abgebildet wird.

Über die Sensoreinrichtung 4 der Sanitäreinrichtung 2 in Form des Abstandssensors, der wie beschrieben bevorzugt an einer Rückwand, an der das WC 3 befestigt ist, angeordnet ist, wird wie beschrieben über die Zeit kontinuierlich die Position der Person 1 oder eines Körperteils wie insbesondere des Oberkörpers oder Kopfes relativ zum WC 3 ermittelt, das heißt, dass über die Zeit eine hohe Datenmenge gesammelt wird, die als Kurve ausgegeben werden kann und die den Positionsverlauf und damit ein entsprechendes Bewegungsmuster für den vorangegangenen Nutzungsvorgang zeigt. Ein erstes Beispiel eines solchen Sensorinformationsverlaufs respektive Positionsdatenverlaufs ist in Fig. 3 gezeigt. Längs der Abszisse ist die Zeit t aufgetragen, längs der Ordinate der Abstand der Person vom Abstandssensor und, da dieser wie auch das WC 3 positionsfest ist, damit auch die Position der Person relativ zum WC 3. Angenommener Maßen ist der Abstandssensor in einer Höhe positioniert, dass er im Wesentlichen den Oberkörperbereich oder Bauchbereich der sich dem WC 3 nähernden Person aufnimmt.

Die Person nähert sich dem WC 3, wobei mit Erreichen eines Schwellabstands dₛ die Sensoreinrichtung die entsprechenden Abstandsinformationen aufnimmt bzw. die Steuerungseinrichtung diese empfängt und verarbeitet. Zum Zeitpunkt t₁ beginnt die Datenaufnahme. Die Person 1 nähert sich noch bis zum Zeitpunkt t₂ dem WC 3, der Abstand nimmt relativ zügig ab, siehe den Kurvenast I. Im Zeitpunkt t₂ erreicht sie eine Endposition und bleibt stehen, was in der Kurve K ersichtlich ist, als der Abstandswert d sodann nahezu konstant verläuft, wie im Kurvenast II dargestellt ist. Dies ist dem Umstand geschuldet, dass die Person 1 vor dem WC 3 stehen bleibt und im Stehen uriniert. Dieser Benutzungsvorgang geht bis zum Zeitpunkt t₃. Der Uriniervorgang ist beendet, die Person 1 dreht sich wieder um und geht vom WC 3 weg, was, siehe den Kurvenast III, wiederum dazu führt, dass die Abstandswerte d wiederum relativ stark ansteigen, bis wiederum der Schwellabstand dₛ erreicht ist und die Abstandsmessung beendet wird. Im Zeitpunkt t₄ ist der Abstand wiederum größer als dₛ, die Abstandsmessung wird beendet.

In Fig. 3 sind den unterschiedlichen Kurvenästen I, II, III die entsprechenden Teilbilder aus Fig. 1 zugeordnet.

Es ergibt sich nun ein für diese Art der WC-Nutzung typischer Bewegungsverlauf, der in Form des Bewegungsmusters, abgebildet über die Kurve K, erfasst wird.

Die Steuerungseinrichtung der Sanitäreinrichtung 2 ist nun in der Lage, diesen Positionsverlauf und damit das Bewegungsmuster zu erfassen und zu analysieren und mit Referenzdaten bzw. Referenzmustern zu vergleichen, um exakt den erfolgten Bewegungsvorgang und damit Nutzungsvorgang zu ermitteln und zu erfassen, wie groß die Spülwassermenge sein soll, mit der nach der Benutzung automatisch gespült werden soll. Den Referenzbewegungsmustern sind entsprechende Spülwassermengen zugeordnet, wobei die Steuerungseinrichtung nach Festlegung des entsprechenden Referenzmusters respektive Bestimmung anhand der Kurve K, welche Nutzungsart nun vorlag, das zugeordnete Spülmuster wählt, also die Spülwassermenge entsprechend definiert. Vorliegend wird, da sich laut Bewegungsmuster respektive Kurve K eine stehende Miktion ergab, nur eine kleine Spülwassermenge benötigt.

In Fig. 3 ist des Weiteren ein Abstandswert d_{sitz} eingezeichnet. Dieser hier nur exemplarisch eingezeichnete Abstandswert gibt den Abstand an, ab dem ein Sitzen der Person auf dem WC definitiv gegeben ist. Wenn der Abstand d < d_{sitz} ist, ist sichergestellt, dass die Person auf dem WC Platz genommen hat. Gemäß Fig. 3 ist dies jedoch gerade nicht der Fall, weshalb sämtliche gemessenen Abstands- respektive Positionswerte d > d_{sitz} sind.

Ein Beispiel für eine sitzende Benutzung ist im Kurvenverlauf gemäß Fig. 4 gezeigt, wobei hier eine sitzende Miktion mit Toilettenpapierbenutzung gezeigt ist.

Die Person 1 nähert sich wiederum dem WC 3 und erreicht zum Zeitpunkt t₁ einen Abstand, der dem Schwellwert dₛ entspricht. Bei einer weiteren Annäherung, wie durch den steilen Kurvenast I dargestellt ist, nähert sich die Person 1 näher dem WC 3 an. Der Abstandswert d sinkt deutlich, er sinkt auch deutlich unter d_{sitz}, also den Mindestabstand, ab dem von einem Sitzen auszugehen ist. Die Person setzt sich sodann, was zum Zeitpunkt t₂ gegeben ist, wobei die Person, wie der Kurvenast II zeigt, diese Position eine Zeit lang bis zum Zeitpunkt t₃ beibehält. Im Kurvenast II erfolgt die eigentliche WC-Benutzung. Ab dem Zeitpunkt t₃ zeigt die Kurve K im Kurvenast III einen sehr unruhigen Verlauf, was damit verbunden ist, dass die Person 1 sich ein- oder mehrfach zur Seite neigt, um Toilettenpapier zu greifen, und nach hinten, um sich zu reinigen. Dies ist mit einer relativ deutlichen und mehrfachen Bewegung des Oberkörpers verbunden, was über den Abstandssensor wieder erfasst wird und zum unruhigen Kurvenverlauf im Kurvenast III führt. Zum Zeitpunkt t₄ ist der Reinigungsvorgang beendet, die Person steht auf und entfernt sich wiederum vom WC, wie im Kurvenast IV dargestellt ist. Zum Zeitpunkt t₅ ist die Person wiederum weit genug entfernt, so dass die Abstandsmessung beendet werden kann.

Auch hier ergibt sich also ein eindeutiges, einem bestimmten Nutzungs- und Bewegungsvorgang zuzuordnendes Bewegungsmuster, abgebildet über die Kurve K, die sich wiederum aus den Sensor- bzw. Positionsinformationen ergibt.

Fig. 5 zeigt schließlich ein Diagramm, das den Positionsverlauf und damit das Bewegungsmuster für eine Defäkation mit Toilettenpapiernutzung zeigt. Die Person 1 nähert sich wieder dem WC 3. Mit Erreichen des Abstandschwellwerts dₛ beginnt die Abstands- bzw. Positionserfassung im Zeitpunkt t₁. Die Person 1 tritt schnell näher und dreht sich um und setzt sich auf das WC, wie sich anhand des Verlaufs des Kurvenastes I zeigt. Dieser fällt steil ab, die Abstandswerte d unterschreiten den Abstand d_{sitz}, das heißt, dass definitiv eine sitzende Benutzung gegeben ist. Ab dem Zeitpunkt t₂ ist das Hinsetzen abgeschlossen. Die Person behält die Sitzposition für lange Zeit bis zum Zeitpunkt t₃ bei. Während dieser Zeit behält die Person 1 beispielsweise die nach vorne gebeugte Position bei, wie in dem Kurvenast II zugeordneten Teilbild gezeigt ist. Verglichen mit Fig. 4, wo die Person im Kurvenast II sehr aufrecht sitzt (siehe das dortige Teilbild), und wo der Abstandswert d deutlich unterhalb des Wertes d_{sitz} ist, ist im Beispielsfall gemäß Fig. 5 im Kurvenast II der Abstandswert d nur relativ gering unterhalb des Wertes d_{sitz}, da die Position des Oberkörpers wie gesagt nach vorne gebeugt ist. Natürlich kann die Person 1 diese Position während des Sitzens auch verändern und sich mit dem Oberkörper aufrichten, was durch die gestrichelten Kurvenabschnitte K₁ in Fig. 5 gezeigt ist. Durch das Aufrichten verringert sich wiederum der Abstandswert und demzufolge die Position der Person, die Kurve würde nach unten abfallen und bei erneutem Nachvornebeugen wieder ansteigen.

Nach Beendigung der Benutzung wird sich die nach vorne gebeugte Person 1 im Zeitpunkt t₃ wieder aufrichten, der Oberkörper beugt sich näher zur Rückwand und damit zum Abstandssensor, die Position des Oberkörpers respektive des Körperteils verändert sich wiederum deutlich zum WC, resultierend in dem sich reduzierenden Abstandswert d. Im Kurvenast III fällt demzufolge die Kurve K deutlich ab. Es schließt sich ein wiederum unruhiger Bereich im Kurvenast III an, in dem die Person 1 hier mehrfach zum Toilettenpapier greift und sich reinigt, das heißt, dass es zu mehrfachen Positionsveränderungsvorgängen insbesondere im Bereich des Oberkörpers kommt, was wiederum durch den sich deutlich variierenden Abstandswert d erfasst wird, wie der Kurvenast III zeigt.

Zum Zeitpunkt t₄ ist der Reinigungsvorgang beendet. Die Person steht wieder auf und entfernt sich vom WC, wobei sie im Zeitpunkt t₅ weit genug entfernt ist und die Datenerfassung beendet wird.

In allen gezeigten Beispielsfällen, die natürlich nicht abschließend sind, erfolgt nach Beendigung der Benutzung, wenn also die Person 1 weit genug vom WC 3 entfernt ist, die Einleitung eines automatischen Spülvorgangs, gesteuert über die Steuerungseinrichtung, die beispielsweise ein Ventil ansteuert, über das der Ausgang eines Spülwasserkastens geöffnet und geschlossen werden kann. Je nachdem, ob nun mit wenig, mehr oder sehr viel Spülwasser gespült werden soll, bleibt das Ventil entsprechend lange geöffnet. Es ist also eine bedarfsgerechte Bemessung der Spülwassermenge abhängig von der tatsächlichen Benutzungsart und damit von der Art der in dem WC-Becken befindlichen, auszuspülenden Gegenstände möglich.

Ersichtlich zeigen also die Fig. 3 - 5 drei verschiedene Verläufe der Positionsdatenkurve K und damit verschiedene Bewegungsmuster bzw. Bewegungsverläufe, die spezifisch für eine bestimmte Benutzungsart sind. Anhand der aufgenommenen Sensorinformationen, also der Positionsdaten und damit der sich hieraus ergebenden Bewegungsmuster kann nun die Steuerungseinrichtung exakt erkennen, welcher Art der Benutzungsvorgang war, um daraufhin die Spülwassermenge entsprechend einzustellen. Während bei der stehenden Miktion gemäß Fig. 3 nur eine geringe Spülwassermenge erforderlich ist, ist bei einer Miktion mit Toilettenpapiernutzung gemäß Fig. 4 etwas mehr Spülwasser vonnöten, um auch das Toilettenpapier auszuspülen. Bei einer Defäkation, wie in Fig. 5 dargestellt, ist eine maximale Spülwassermenge erforderlich.

Die Steuerungseinrichtung kann aber nicht nur die erfassten Sensorinformationen der Sensoreinrichtung, also des Abstandssensors, empfangen und verarbeiten, sondern auch Sensorinformationen eines oder mehrerer weiterer Sensoren, die beispielsweise in oder am WC-Sitz verbaut sind oder an dem WC selbst, und die als Näherungssensoren respektive kapazitive Sensoren ausgeführt sind. Diese Sensorinformationen können als redundante Informationen verwendet werden. Das heißt, dass über sie ein zusätzlicher Abgleich der erfassten Abstandssensorinformationen erfolgen kann. Auch kann über einen solchen beispielsweise WC-seitigen Näherungssensor erfasst werden, ob die Person weit genug vom WC entfernt ist, um den automatischen Spülvorgang zu initiieren, der eben nur initiiert werden sollte, wenn die Person weit genug entfernt ist.

In die Bestimmung der Spülwassermenge kann auch eine Information betreffend die Benutzung einer Duscheinrichtung, die als Intimdusche der Reinigung dient, und die WC-seitig verbaut ist, dienen. Das Zuschalten einer solchen Duscheinrichtung kann bereits als Indiz dafür gewertet werden, dass eine Defäkation vorliegt. Eine weitere Aufgliederung hinsichtlich einer Miktion oder Defäkation kann darüber erfolgen, ob die Duscheinrichtung als reine Vaginaldusche genutzt wird, was auf eine Miktion schließen lässt, oder als Analdusche, was auf eine Defäkation schließen lässt. Auch diese Informationen können als zusätzliche, gegebenenfalls auch redundante respektive der Plausibilisierung dienende Informationen zusätzlich zu den Positions- bzw. Abstandsinformationen verwendet und verarbeitet werden.

Fig. 6 zeigt in detaillierterer Form eine erfindungsgemäße Sanitäreinrichtung 2 mit einem WC 3 sowie eine hier nicht nähere gezeigte, jedoch in Fig. 7 dargestellte Spülvorrichtung 5 umfassend einen Wasserkasten 6, der hinter einer Rückwand 7 verbaut ist. Die Rückwand 7 ist in Fig. 6 gezeigt, während der Wasserkasten 6 in Fig. 7 ohne Rückwand dargestellt ist. An der Rückwand ist eine Betätigungsplatte 8 angeordnet, an der im gezeigten Beispiel die Sensoreinrichtung 4 in Form eines Abstandssensors 9 angeordnet ist. Die Integration der Sensoreinrichtung 4 an der Betätigungsplatte 8 ist dahingehend zweckmäßig, als mit Verbau der Betätigungsplatte 8 automatisch auch die Sensoreinrichtung 4 positionskorrekt montiert ist. An der Betätigungsplatte 8 ist, nicht näher gezeigt, auch eine oder mehrere Tasten zur manuellen Spülung vorgesehen.

Alternative Positionen zur Anordnung der Sensoreinrichtung 4 respektive des Abstandssensors 9 sind exemplarisch in Fig. 6 gestrichelt gezeigt. Der Abstandssensor 9 kann beispielsweise an unterschiedlichen Positionen an der Rückwand 7 verbaut werden, oder an der Decke. In jedem Fall ist es so anzuordnen, dass, wie die Fig. 1 und 2 gezeigt haben, in jeder Position die Person 1 erfasst werden kann.

An der Betätigungsplatte 8 ist des Weiteren eine Steuerungseinrichtung 10 angeordnet, die, weil rückseitig verbaut, hier nur gestrichelt gezeigt ist. Diese Steuerungseinrichtung 10 steuert den Spülbetrieb, steuert also, wieviel Wasser aus dem Wasserkasten 6 zum Spülen in das WC strömt. Auch die Steuerungseinrichtung 10 ist bevorzugt an der Befestigungsplatte 8 angeordnet, da mit dem Verbau der Befestigungsplatte 8 dann auch die Steuereinrichtung 10 verbaut ist. Alternativ kann sie auch am Wasserkasten 6 befestigt werden. Weiterhin alternativ gestrichelt gezeichnet besteht natürlich auch die Möglichkeit, ähnlich wie den Abstandssensor 9 auch die Steuerungseinrichtung 10 an bzw. hinter der Rückwand 7 zu verbauen.

Weiterhin sind im gezeigten Ausführungsbeispiel optional exemplarisch zwei weitere Sensoreinrichtungen 11 an einem Sitz 12 des WCs 3 angeordnet, wobei es sich bei den Sensoreinrichtungen 11 beispielsweise um kapazitive Sensoren, also Näherungssensoren handeln kann, die keinen direkten Kontakt erfordern. Es wird hier demzufolge an zwei Positionen erfasst, ob eine Person auf dem Sitz 12 Platz genommen hat bzw. wie lange sie sitzt. Kommt nur eine weitere Sensoreinrichtung 11 zum Einsatz, so kann diese, wie in Fig. 6 ebenfalls gestrichelt gezeigt ist, an einem Seitenabschnitt des Sitzes 12 angeordnet werden. Wie auch der Abstandssensor 9 kommuniziert selbstverständlich auch der oder kommunizieren die weiteren Sensoreinrichtungen 11 mit der Steuerungseinrichtung 10, wie nachfolgend noch beschrieben wird.

Weiterhin ist am WC 3 eine Duscheinrichtung 13 vorgesehen, umfassend eine hier nur gestrichelt gezeigte, ausfahrbare Duschlanze 14, die als Intimdusche zur Nassreinigung dient. Der Duschbetrieb wird über eine Steuerungseinrichtung 15 gesteuert, die ebenfalls mit der Steuerungseinrichtung 10 kommuniziert. Das Vorhandensein einer solchen Duscheinrichtung 13 ist jedoch nur optional und nicht zwingend.

Fig. 7 zeigt wie beschrieben die Sanitäreinrichtung 2 aus Fig. 6 jedoch ohne Rückwand. Im gezeigten Beispiel ist der Abstandssensor nur gestrichelt angeordnet, da er an der hier nicht gezeigten Betätigungsplatte 8 angeordnet ist. Dargestellt ist jedoch die Steuerungseinrichtung 10, die mit dem Abstandssensor 9 kommuniziert, und die hier an einer Position hinter der Betätigungsplatte 8 am Wasserkasten 6 montiert dargestellt ist. Alternativ könnte sie auch wie beschrieben an der Betätigungsplattenrückseite befestigt sein.

Ersichtlich, wie durch die gestrichelten Verbindungslinien gezeigt, kommuniziert die Steuerungseinrichtung 10 neben dem Abstandssensor 9 auch mit der weiteren WC-sitzseitigen Sensoreinrichtung 11, wobei hier nur eine seitliche Sensoreinrichtung 11 gezeigt ist, sowie mit der Steuerungseinrichtung 15 der Duscheinrichtung 13. Die Steuerungseinrichtung 10 erhält somit, wie bereits vorstehend beschrieben, eine Reihe von Informationen, seien es Positionsinformationen des Abstandssensors 9, die vorliegend in Form von Abstandsmesswerten gegeben werden, seien es Positionsinformationen, die über die weitere Sensoreinrichtung 11 gegeben werden, und die angeben, ob eine Person auf dem WC 3 sitzt, oder seien es Informationen der Steuerungseinrichtung 15, die über den Betrieb der Duscheinrichtung 13 Auskunft geben.

Die Steuerungseinrichtung 10 verarbeitet nun diese Informationen entsprechend und erstellt daraus, wie zu den Fig. 1 - 5 beschrieben, ein entsprechendes Bewegungsprofil respektive Bewegungsmuster, um anhand dessen zu erfassen, wie die WC-Nutzung erfolgte. Ausgehend davon wird der Spülbetrieb gesteuert und insbesondere die Bemessung der Spülwassermenge vorgenommen.

Hierzu ist am Wasserkasten 6 eine Ventileinrichtung 16 vorgesehen, bei der es sich im gezeigten Beispiel um ein elektrisch steuerbares Ventil handelt, das durch Ansteuerung über die Steuerungseinrichtung 10 geöffnet und geschlossen werden kann. Wird das Ventil geöffnet, so strömt Spülwasser über eine Spülleitung 17 in das Becken 18 des WCs 3. Je nachdem wie lange die Steuerungseinrichtung 10 die Ventileinrichtung 16 offen hält, wird mehr oder weniger Spülwasser abgegeben, so dass hierüber auf einfache Weise die bedarfsabhängige Spülwassermengensteuerung erfolgen kann. Die Steuerungseinrichtung kann so eingerichtet sein, dass sie nur zwei oder drei verschiedene, definierte Spülwassermengen zur Abgabe ansteuert, also z. B. wenig, mittel, viel, oder bedarfsabhängig die Menge beliebig zwischen minimal und maximal variieren kann.

Hier ist z. B. nur eine automatische Spülung möglich, nicht aber manuell. Sollte eine manuelle Spülung möglich sein, so würde die an der Betätigungsplatte angeordnete Spültaste mit der Ventileinrichtung 16 gekoppelt sein, so dass bei manueller Betätigung eine Ansteuerung des elektrischen Ventils erfolgt.

Fig. 8 zeigt eine Ausgestaltung einer Sanitäreinrichtung 2, die der aus Fig. 7 entspricht. Bei dieser Ausgestaltung ist eine Ventileinrichtung 16 vorgesehen, die rein mechanisch arbeitet und die über eine an der Betätigungsplatte 8 vorgesehene Spültaste manuell vom Benutzer geöffnet und geschlossen werden kann. Das heißt, dass, wie bei einem Standardspülkasten respektive einem Standard-WC üblich, eine manuelle Spülung möglich ist.

Um zusätzlich eine automatische Spülung zu ermöglichen, muss eine Möglichkeit vorgesehen werden, über die Steuerungseinrichtung 10 gesteuert die mechanische Ventileinrichtung 16 zu öffnen und zu schließen. Hierzu ist ein Stellmotor 19 vorgesehen, der über die Steuerungseinrichtung 10 angesteuert wird, und der in der Lage ist, die mechanische Ventileinrichtung 16 zu öffnen und zu schließen. Auch hierüber kann demzufolge über die Steuerungseinrichtung 10 gesteuert eine bedarfsgerechte Spülwassermenge abgegeben werden.

Wenngleich in den Figuren wie beschrieben eine Duscheinrichtung 13 sowie eine oder mehrere weitere Sensoreinrichtungen 11 gezeigt sind, sind diese nicht zwingend erforderlich. Vielmehr kann die erfindungsgemäße Sanitäreinrichtung 2 die automatische Spülung auch nur gestützt allein auf die Sensorinformationen des Abstandssensors 9 erfolgen, das heißt, dass nur dessen Messwerte in die Ermittlung der Nutzungsart eingehen und keine zusätzlichen oder redundanten respektive der Plausibilisierung dienenden Mess- oder Betriebsinformationen berücksichtigt werden.

Bei dem Abstandssensor 9 kann es sich um einen Infrarotsensor handeln. Alternativ kann auch ein Ultraschallsensor oder ein Radarsensor verwendet werden. Diese Systeme können die Erfassung der Position des Benutzers relativ zum WC über eine Time-of-Flight-Messung oder Triangulation ermitteln respektive die Steuerungseinrichtung 10 ist hierzu entsprechend eingerichtet. Alternativ kann auch ein Wärmestrahlungssensor in Form eines passiven Infrarotsensors verwendet werden.

Als eine weitere Sensoreinrichtung wird bevorzugt ein kapazitiver Sensor entweder im WC-Sitz 12 oder direkt am WC 3, also der Keramik, angeordnet.

Schließlich ist festzuhalten, dass, wenngleich in den Figuren 6 - 8 der Abstandssensor 9 sowie die Steuerungseinrichtung 10 jeweils an bzw. hinter der Betätigungsplatte 8 angeordnet sind, dass es selbstverständlich möglich ist, den Abstandssensor 9 sowie die Steuerungseinrichtung 10 auch extern zur Betätigungsplatte 8 anzuordnen, bevorzugt rückwandseitig oder, soweit der Abstandssensor 9 betroffen ist, gegebenenfalls auch deckenseitig.

## Patentansprüche

1. Sanitäreinrichtung, umfassend einen Sanitärgegenstand in Form eines WCs (3) sowie eine Spülvorrichtung (5) und eine Steuerungseinrichtung (10) mit wenigstens einer zugeordneten Sensoreinrichtung (4), wobei die Spülvorrichtung (5) über die Steuerungseinrichtung (10) zum automatischen Spülen in Abhängigkeit wenigstens einer Sensorinformation ansteuerbar ist, **dadurch gekennzeichnet, dass** die Steuerungseinrichtung (10) zur Ermittlung der Position eines Benutzers (1) oder eines Körperteils des Benutzers (1) relativ zum WC (3) über die Zeit anhand der Sensorinformationen und zur Ansteuerung des Spülvorgangs mit variierbarer Spülwassermenge in Abhängigkeit des ermittelten zeitlichen Positionsverlaufs eingerichtet ist.

2. Sanitäreinrichtung nach Anspruch 1, **dadurch gekennzeichnet, dass** das WC (3) mit wenigstens zwei definierten, jedoch unterschiedlich großen Spülwassermengen oder mit einer zwischen einer minimalen und einer maximalen Spülwassermenge beliebig einstellbaren Spülwassermenge spülbar ist.

3. Sanitäreinrichtung nach Anspruch 1 oder 2, **dadurch gekennzeichnet, dass** die Steuerungseinrichtung (10) zum Vergleich der über die Zeit ermittelten Positionsinformationen mit nutzungsspezifischen Referenzinformationen eingerichtet ist.

4. Sanitäreinrichtung nach einem der vorangehenden Ansprüche, **dadurch gekennzeichnet, dass** als Sensoreinrichtung (4) zumindest ein positionsfester Abstandssensor (9) vorgesehen ist, über den der Abstand des Benutzers (1) oder des Körperteils als Sensorinformation ermittelbar ist und der mit der Steuerungseinrichtung (10) kommuniziert.

5. Sanitäreinrichtung nach einem der vorangehenden Ansprüche, **dadurch gekennzeichnet, dass** die Sensoreinrichtung (4), insbesondere der Abstandssensor (9), seitlich, hinter oder oberhalb des WCs (3) angeordnet ist.

6. Sanitäreinrichtung nach Anspruch 5, **dadurch gekennzeichnet, dass** die Sensoreinrichtung (4), insbesondere der Abstandssensor (9) an einer WCnahen Wand, insbesondere einer Rückwand (7), einer wandseitig, insbesondere rückwandseitig angeordneten manuellen Spülbetätigungseinrichtung (8), oder einer Decke angeordnet ist.

7. Sanitäreinrichtung nach einem der vorangehenden Ansprüche, **dadurch gekennzeichnet, dass** die Sensoreinrichtung (4), insbesondere der Abstandssensor (9) ein Infrarotsensor, ein Ultraschallsensor, ein Radarsensor, ein Wärmestrahlungssensor oder ein kapazitiver ist.

8. Sanitäreinrichtung nach einem der vorangehenden Ansprüche, **dadurch gekennzeichnet, dass** wenigstens eine weitere Sensoreinrichtung (11) in Form eines an oder in einem WC-Sitz (12) oder am WC (3) selbst angeordneten kapazitiven Sensors vorgesehen ist.

9. Sanitäreinrichtung nach einem der vorangehenden Ansprüche, **dadurch gekennzeichnet, dass** eine WC-seitige, über die Steuerungseinrichtung (10) oder eine weitere Steuerungseinrichtung (15) steuerbare Duscheinrichtung (13) vorgesehen ist, die benutzerseitig durch Betätigen eines Betätigungselements ansteuerbar ist, wobei die Steuerung der Spülwassermenge unter Berücksichtigung des grundsätzlichen Betriebs, der Art des Betriebs oder der Dauer des Betriebs der Duscheinrichtung erfolgt.

10. Sanitäreinrichtung nach einem der vorangehenden Ansprüche, **dadurch gekennzeichnet, dass** die automatische Spülung bei Erfassung eines für eine Benutzung des WCs (3) untypischen Positionsverlaufs seitens der Steuerungseinrichtung (10) sperrbar ist.

## Claims

1. Sanitary device, comprising a sanitary article in the form of a WC (3) and a flushing apparatus (5) and a control device (10) with at least one associated sensor device (4), wherein the flushing apparatus (5) can be actuated by the control device (10) for automatic flushing depending on at least one item of sensor information, **characterized in that** the control device (10) is set up to determine the position of a user (1) or a body part of the user (1) relative to the WC (3) over time by using the sensor information and to actuate the flushing operation with a variable quantity of flushing water depending on the position profile determined over time.

2. Sanitary device according to Claim 1, **characterized in that** the WC (3) can be flushed with at least two quantities of flushing water that are defined but differ in magnitude or with a quantity of flushing water that can be adjusted as desired between a minimum and a maximum quantity of flushing water.

3. Sanitary device according to Claim 1 or 2, **characterized in that** the control device (10) is set up to compare the position information determined over time with use-specific reference information.

4. Sanitary device according to one of the preceding claims, **characterized in that** at least one fixed-position distance sensor (9) is provided as a sensor device (4), by which the distance of the user (1) or of the body part can be determined as sensor information, and which communicates with the control device (10).

5. Sanitary device according to one of the preceding claims, **characterized in that** the sensor device (4), in particular the distance sensor (9), is arranged at the side of, behind or above the WC (3).

6. Sanitary device according to Claim 5, **characterized in that** the sensor device (4), in particular the distance sensor (9), is arranged on a wall close to the WC, in particular a rear wall (7), a manual flush actuating device (8) arranged on a wall, in particular a rear wall, or a ceiling.

7. Sanitary device according to one of the preceding claims, **characterized in that** the sensor device (4), in particular the distance sensor (9), is an infrared sensor, an ultrasonic sensor, a radar sensor, a thermal radiation sensor or a capacitive sensor.

8. Sanitary device according to one of the preceding claims, **characterized in that** at least one further sensor device (11) is provided in the form of a capacitive sensor arranged on or in a WC seat (12) or on the WC (3) itself.

9. Sanitary device according to one of the preceding claims, **characterized in that** a bidet-wash device (13) that can be controlled via the control device (10) or a further control device (15) is provided on the WC and can be actuated by a user by activating an activating element, wherein the quantity of flushing water is controlled while taking into account the basic operation, the type of operation or the period of operation of the bidet-wash device.

10. Sanitary device according to one of the preceding claims, **characterized in that** the automatic flushing can be blocked if a position profile that is atypical of a use of the WC (3) is detected by the control device (10).

## Revendications

1. Dispositif sanitaire, comprenant un objet sanitaire sous la forme d'une toilette (3) ainsi qu'un arrangement de chasse (5) et un dispositif de commande (10) avec au moins un dispositif capteur (4) associé, l'arrangement de chasse (5) pouvant être commandé par le biais du dispositif de commande (10) pour la chasse automatique en fonction d'au moins une information de capteur, **caractérisé en ce que** le dispositif de commande (10) est conçu pour déterminer la position d'un utilisateur (1) ou d'une partie de corps de l'utilisateur (1) par rapport à la toilette (3) au fil du temps à l'aide des informations de capteur et pour commander l'opération de chasse avec une quantité d'eau variable en fonction de l'évolution déterminée de la position dans le temps.

2. Dispositif sanitaire selon la revendication 1, **caractérisé en ce que** la toilette (3) peut être chassée avec au moins deux quantités d'eau de chasse définies, toutefois de valeurs différentes, ou avec une quantité d'eau de chasse quelconque réglable entre une quantité d'eau de chasse minimale et maximale.

3. Dispositif sanitaire selon la revendication 1 ou 2, **caractérisé en ce que** le dispositif de commande (10) est conçu pour comparer les informations de positions déterminées au fil du temps avec des informations de référence spécifiques à l'utilisation.

4. Dispositif sanitaire selon l'une des revendications précédentes, **caractérisé en ce que** le dispositif capteur (4) présent est au moins un capteur d'écart (9) de fenêtre de position, par le biais duquel peut être déterminé, en tant qu'information de capteur, l'écart de l'utilisateur (1) ou de la partie de corps et qui communique avec le dispositif de commande (10).

5. Dispositif sanitaire selon l'une des revendications précédentes, **caractérisé en ce que** le dispositif capteur (4), notamment le capteur d'écart (9), est disposé latéralement, derrière ou au-dessus de la toilette (3).

6. Dispositif sanitaire selon la revendication 5, **caractérisé en ce que** le dispositif capteur (4), notamment le capteur d'écart (9), est disposé au niveau d'une paroi proche de la toilette, notamment une paroi arrière (7), un dispositif d'actionnement de chasse (8) disposé côté paroi, notamment côté paroi arrière, ou un plafond.

7. Dispositif sanitaire selon l'une des revendications précédentes, **caractérisé en ce que** le dispositif capteur (4), notamment le capteur d'écart (9), est un capteur à infrarouges, un capteur à ultrasons, un capteur radar, un capteur de rayonnement thermique ou un capacitif.

8. Dispositif sanitaire selon l'une des revendications précédentes, **caractérisé en ce qu'**au moins un dispositif capteur supplémentaire (11) sous la forme d'un capteur capacitif disposé sur ou dans un siège de toilette (12), ou au niveau de la toilette (3) elle-même, est présent.

9. Dispositif sanitaire selon l'une des revendications précédentes, **caractérisé en ce qu'**un dispositif de douche (13) côté toilette, commandable par le biais du dispositif de commande (10) ou d'un dispositif de commande supplémentaire (15), est présent, lequel peut être commandé du côté de l'utilisateur par actionnement d'un élément d'actionnement, la commande de la quantité d'eau de chasse s'effectuant en tenant compte du fonctionnement fondamental, de la nature du fonctionnement ou de la durée du fonctionnement du dispositif de douche.

10. Dispositif sanitaire selon l'une des revendications précédentes, **caractérisé en ce que** la chasse automatique peut être bloquée du côté du dispositif de commande (10) en cas de détection d'une évolution de position atypique pour une utilisation de la toilette (3).
